# EUROPÄISCHE PATENTSCHRIFT

(11) **EP 1 818 177 B1**
(45) Veröffentlichungstag und Bekanntmachung des Hinweises auf die Patenterteilung: **17.07.2013**
(21) Anmeldenummer: 07003120.8
(22) Anmeldetag: 14.02.2007
(51) Int. Cl.: B41F 33/00, B41F 21/10

(54) **Bogenrotationsdruckmaschine**
Sheet rotary printing press
Presse rotative d'impression sur feuilles

(30) Priorität: 14.02.2006 DE 102006006676
(43) Veröffentlichungstag der Anmeldung: 15.08.2007
(73) Patentinhaber: Koenig & Bauer Aktiengesellschaft, 97080 Würzburg (DE)
(72) Erfinder: Jentzsch, Arndt, 01640 Coswig (DE); Becker, Uwe, 01445 Radebeul (DE); Nickell, Hartmut, 09112 Chemnitz (DE)

(56) Entgegenhaltungen:
- EP-A1- 0 317 665
- EP-A1- 0 737 572
- DE-A1-102004 020 252
- DE-U1- 20 006 513

## Beschreibung

Die Erfindung betrifft eine Bogenrotationsdruckmaschine in Aggregat- und Reihenbauweise gemäß Oberbegriff des ersten Anspruchs.

Bekannt sind Bogendruckmaschinen mit automatischen Inline- Bogeninspektionssystemen zur laufenden Kontrolle der Druckqualität während des Druckens. Diese bestehen aus einer Bildaufnahmeeinrichtung (z.B. Zeilenkamera), einer Beleuchtungs-, einer Steuer-, einer Bedien- und einer Auswerteeinrichtung sowie gegebenenfalls Anzeigeeinrichtungen (z.B. Monitore).
Weiterhin sind optische Einrichtungen zur spektralen oder densitometrischen Farbmessung bekannt.
Die Inspektions- bzw. Farbmesseinrichtungen tasten den Bogen, einzelne Bereiche und/oder ausgewählte Messfelder (Abtastbereiche) optisch ab, während sich der Bogen auf einem in einem Druck- oder Lackwerk vorhandenen Gegendruckzylinder befindet und auf diesem in Greifern gehalten wird.
Gegendruckzylinder in Druck- oder Lackwerken haben den Nachteil, dass die Bogen nur im Bereich der Vorderkantengreifer und im Bereich des Druckspaltes (durch die Druckpressung des zugeordneten Gummi- oder Lackzylinders) fixiert werden können und damit nur dort einer genauen Bildinspektion ohne Unschärfen oder Bildinformationsverluste zugänglich sind. Der hintere Bogenbereich muss zur Bogeninspektion nach Verlassen des Druckspaltes von Blasluft oder mechanischen Bogenleiteinrichtungen auf dem Druckzylinder fixiert werden. Insbesondere bei biegesteifen oder sehr dünnen Bedruckstoffen kommt es dennoch immer wieder zu partiellen Verschiebungen oder zum Abheben des Bogens aufgrund von Flieh- und Rückstellkräften, die nach dem Verlassen des Druckspaltes auf den Bogen wirken. Die Folge ist eine ungleichmäßige Ausleuchtung des Bogens sowie unscharfe Bilder in diesen Bereichen und damit verbunden ein unbrauchbares Inspektions- oder Farbmessergebnis.
Ein weiterer Nachteil ist, dass die Druckpressung des im Abtastbereich der Bildaufnahmeeinrichtung befindlichen Druckwerkes zur Gewährleistung eines guten Inspektions- bzw. Messergebnisses eingeschaltet sein muss, auch wenn das Werk nicht zum Druck verwendet wird. Es kommt dadurch zur Rückspaltung der Farben auf dem Gummituch und Aufbau von Farbe sowie Schieben und Dublieren des Druckbildes.
Darüber hinaus ist infolge der Vielzahl von Bogenführungselementen und/ oder Trocknern, die auf die Verhinderung des Abschmierens der frisch aufgebrachten Farbe/Lacke nach der Druckzone gerichtet sind, der für eine Bogeninspektion verfügbare Freiraum für eine optische Bogenabtastung nach der Druckzone nicht vorhanden oder stark eingeschränkt.

Einrichtungen zur formatvariablen Fixierung von Bogenhinterkanten oder der gesamten Bogenfläche, die optimale Voraussetzungen für eine Bogeninspektion oder Bogenkennzeichnung bieten würden, sind jedoch für einen Einsatz unter Druckpressung in einem Druck- oder Lackwerk nicht geeignet.

Aus der EP 0 317 665 A1 ist eine Bogendruckmaschine bekannt, der nach dem letzten Druckzylinder eine Zusatzeinrichtung zuordenbar ist, mit der abnormale, nicht qualitätsgerechte Bogen erkannt werden können. Nachteilig an dieser Lösung ist, dass die Zusatzeinrichtung auf einen Einsatzort nach dem letzten Druckwerk beschränkt ist. Eine Anordnung der Zusatzeinrichtung an einem anderen Ort ist nicht möglich, so dass die Vorrichtung nicht flexibel einsetzbar ist.

Aus der DE 10 2004 020 252 A1 ist eine Einrichtung zur Förderung von Bogen durch eine drucktechnische Maschine bekannt. Es wird eine Druckmaschine in Reihenbauweise offenbart, die nach dem letzten Druckwerk und vor dem Ausleger ein Eindruckwerk umfassend einen Druckzylinder aufweist. Nachteilig an dieser Lösung ist, dass auch hier durch die spezielle Ausbildung des Eindruckwerkes keine flexible Konfiguration der Druckmaschine möglich ist.

Aus der EP 0 737 572 A1 ist ein Verfahren zum Eindrucken von Strichcodes in Druckbogen und eine Vorrichtung zur Durchführung des Verfahrens bekannt. Hierbei wird nach dem letzten Druckwerk in einer platzsparenden Weise eine Bogenführungstrommel angeordnet, die den Bogen von einem Zwischenzylinder übernimmt. Weiter wird offenbart, dass die Baugruppe aus Bogenführungstrommel und Laser- oder Tintenstrahldrucker an einer anderen geeigneten Stelle einer Druckmaschine angeordnet sein kann. Nachteilig an dieser Lösung ist, dass die Druckmaschine nicht flexibel konfigurierbar ist. Die Druckmaschine weist keine austauschbaren Module auf. Soll die Baugruppe aus Bogenführungstrommel und Drucker an einer anderen Stelle angeordnet werden, sind umfangreiche Konstruktionsmaßnahmen zu ergreifen.

Aus der DE 200 06 513 U1 ist eine Bogenrotationsdruckmaschine bekannt, welche aus Basismodulen, die mit einem Druckwerk, einem Lackwerk oder einem Trockenwerk ausrüstbar sind, aufgebaut ist. Zur Integration von Zusatzfunktionen ist zwischen letztem Basismodul und Bogenauslage ein Multifunktionsmodul angeordnet, welches einen Bogenführungszylinder und eine Bogenfördereinrichtung aufweist. Das Modul ist für den Anbau unterschiedlicher Zusatzeinrichtungen, beispielsweise zum Perforieren, Stanzen, Schneiden, Nummerieren, Prägen, Markieren oder für den Anbau einer Messeinrichtung zur Erfassung der Druckqualität, vorbereitet. Die an das Multifunktionsmodul anbaubare Messeinrichtung dient der Kontrolle der auf dem vorgeordneten Zylinder befindlichen Bogen. Nachteilig an dieser Lösung ist, dass das Multifunktionsmodul lediglich vor der Bogenauslage einsetzbar ist, zusätzliche Bogenführungsmittel für eine Bogeninspektion am vorgeordneten Werk erforderlich sind und dabei die beschriebenen Einschränkungen des Abtastbereiches nach Druck- oder Lackzonen hingenommen werden müssen.

Der Erfindung liegt die Aufgabe zugrunde, die Bogenführung im Abtastbereich von Bogeninspektionseinrichtungen zu verbessern.

Erfindungsgemäß wird die Aufgabe durch eine Vorrichtung mit den Merkmalen des ersten Anspruchs gelöst. Zweckmäßige Ausgestaltungen sind Gegenstand der weiteren Ansprüche.

In einer Bogenrotationsdruckmaschine mit einer Inline- Bogeninspektionseinrichtung oder auch mit einer davon angesteuerten Bogenmarkierungseinrichtung ist für die Sicherstellung einer ganzflächigen Bogenkontrolle und ggf. einer Bogenkennzeichnung mindestens ein Bogenführungswerk als separates, zumindest einen bogenführenden Rotationskörper aufweisendes Aggregat an beliebiger Stelle zwischen der Bogenanlage und der Bogenauslage angeordnet, wobei der Rotationskörper für eine glatte Bogenauflage auf seiner Mantelfläche ausgebildet ist und dazu Mittel zum Fixieren der Bogen auf seiner Mantelfläche im Bereich der Bogenvorderkanten und zumindest in einem weiteren Bereich aufweist, in dem die zu verarbeitenden Bogen zum Abspreizen von der Mantelfläche neigen, so dass die Bogen annährend ganzflächig oder zumindest im Abtastbereich fixiert sind.

Einrichtungen zur Bogenkennzeichnung erfordern ebenfalls einen konstanten Abstand zum Bogen, so dass bei Einsatz von Markierungseinrichtungen die Bogenfixierungsmittel vorteilhaft auch für die Sicherstellung einer glatten Bogenauflage im Markierungsbereich auf der Mantelfläche des Rotationskörpers nutzbar sind.
Mit dem separaten, auf die Erfordernisse einer ganzflächigen Bogenfixierung ausgerichteten Bogenführungswerk ist gewährleistet, dass der optisch abzutastende oder zu markierende Bogen zumindest im Abtastbereich und/oder im Markierungsbereich vollständig auf dem Zylinder aufliegt und der abtastbare Bereich sich über die gesamte bedruckbare Bogenfläche erstrecken kann, sofern dies erforderlich sein sollte.
Nur bei einer über alle Bogen wiederholbaren, bahngenauen Führung der Bedruckstoffbogen sind die Inspektions- bzw. Messergebnisse miteinander vergleichbar und Veränderungen in den Messergebnissen damit zuverlässig auswertbar.
Das erfindungsgemäße Bogenführungswerk ist vorteilhafterweise derart ausgebildet, das sowohl Bedruckstoffbogen mit hoher Biegesteifigkeit (z.B. Karton) als auch sehr dünne Bedruckstoffbogen mit konstantem Abstand von der Inspektions-, Farbmess- oder Markierungseinrichtung durch den Abtastbereich bzw. Markierungsbereich geführt werden können, ohne dabei Einschränkungen bezüglich des zugänglichen Bogen-Abtastbereiches hinnehmen zu müssen, wie dies bei einer Bogeninspektion in einem Druck-, Lack- oder Trockenwerk der Fall wäre.

Durch die Verwendung bewährter Bogenhaltemittel von Speichertrommeln in Bogenwendungseinrichtungen von Bogenoffsetdruckmaschinen ist auf einfache Weise eine ganzflächige Bogenauflage auf der Mantelfläche des im Bogenführungswerk vorhandenen Rotationskörpers realisierbar. Ineinander greifende Mantelelemente des Zylinders schaffen einen Verstellbereich für den Abstand zwischen den Bogenfixierungsmitteln im Bereich der Bogenvorderkante und denjenigen im Bereich der Bogenhinterkante, so dass eine optimale Bogenfixierung für alle zu verarbeitenden Bogenformate möglich ist.
Zur Fixierung der Bogen auf der Mantelfläche des Rotationskörpers ist auch der Einbau hydroadhäsiver Bogenhaltemittel (Gefriergreifer bzw. kühlbare Bogenauflageflächen) aufgrund der Leichtbauweise des Rotationskörpers im Bogenführungswerk mit wesentlich geringerem konstruktivem Aufwand als in Gegendruckzylindern möglich.

Die Erfindung soll an einem Ausführungsbeispiel näher erläutert werden. Die dazugehörigen Zeichnungen zeigen in
- Figur 1: eine schematische Darstellung des Bogenführungswerkes mit Hinterkantengreifern vor einer Bogenauslage
- Figur 2: eine schematische Darstellung des Bogenführungswerkes mit Hinterkantensaugern zwischen Druckwerken

Das erfindungsgemäße Bogenführungswerk IW kann an beliebiger Stelle in einer Bogenrotationsdruckmaschine mit einer Bogenanlage, einem oder mehreren Druck-, Lack- und/oder Trockenwerken W und einer Bogenauslage angeordnet sein. Es entspricht in seinem bogenführenden Teil den Abmessungen und der Anschlusskonfiguration der übrigen Druck-, Lack- oder Trockenwerke W, so dass es jedem beliebigen Druckmaschinenaggregat W als separates Modul vor- oder nachgeordnet sein kann. Zweckmäßig findet eine Bogeninspektion zur Erfassung von Druckbildfehlern insbesondere vor der Bogenauslage (Fig.1) oder bei beiderseitigem Druck zusätzlich auch nach dem Bedrucken der ersten Seite, d.h. vor der Bogenwendeeinrichtung, statt. Darüber hinaus kann eine Farbmessung zur Steuerung eines oder mehrerer vorgeordneten(r) Farbwerke(s) erforderlich sein, die die Anordnung des Bogenführungswerkes IW nach einem farbkritischen Werk (Fig.2) oder nach dem letzten Farbwerk erfordert.

Wie in Figur 1 und 2 beispielhaft dargestellt, ist das Bogenführungswerk IW einem Druckwerk W nachgeordnet und übergibt seinerseits die kontrollierten Bogen B an eine Bogenauslage zur Ablage auf einem Bogenstapel oder an ein weiteres Druckwerk W. Zum Transport der Bogen B in einem konstanten Abstand zur Bogeninspektionseinrichtung I ist im Bogenführungswerk IW zumindest ein einfach, doppelt oder mehrfach großer Rotationskörper R mit zylinderförmiger Mantelfläche M angeordnet. Der Rotationskörper R ist vorteilhaft analog zu Speichertrommeln innerhalb von Wendeeinrichtungen in Leichtbauweise gestaltet, besitzt eine verwindungssteife Achse und ist mit einer radial verstrebten, zylindrischen Mantelfläche M oder mit eine zylindrische Mantelfläche M ausbildenden Mantelsegmenten ausgestattet. Zweckdienliche Abwandlungen dieser Bauweise werden von der erfindungsgemäßen Lösung mit umfasst.

Zur Fixierung der Bogenvorderkanten auf der Mantelfläche M sind obligatorische Mittel FV zur Fixierung der Bogenvorderkantenbereiche in Gestalt von Greifern (Fig.1), die die Bogen B zwischen Greiferfingern und Greiferaufschlägen mechanisch klemmen, oder Saugern (Fig.2) zum Halten des vorderen Bogenabschnittes mittels Unterdruckkraft vorhanden. An einem mehrfach großen Rotationskörper R sind Greifer oder Sauger wiederholt in gleichem Abstand entlang des Umfanges der Mantelfläche M angeordnet. Zur verformungsarmen Fixierung insbesondere dünner Bedruckstoffe können anstelle von Greifern oder Saugern auch Gefriergreifer verwendet werden, bei denen eine hydroadhäsive Haftung des Bedruckstoffes auf der Mantelfläche M durch Aufbringen von Wasser auf den Bogenvorderkantenbereich und anschließendes Abkühlen des Bogenvorderkantenbereiches unter den Gefrierpunkt im Kontakt mit der Mantelfläche M bewirkt wird. Zum Abkühlen dienen beispielsweise Peltierelemente in der Mantelfläche M, die für ein schnelles Abkühlen und Aufheizen zur Bogenübergabe an das nachgeordnete Aggregat W ausgelegt sind.

Aufgrund des im Bogenführungswerk IW oberhalb des Rotationskörpers R verfügbaren Freiraumes entlang des Bogenweges ist es ohne wesentliche Einschränkung des für eine Bogeninspektion oder Bogenkennzeichnung erforderlichen Umfangsbereiches möglich, zusätzliche (nicht dargestellte) periphere Bogenführungsmittel insbesondere im Bogenübernahmebereich zum vorgeordneten Aggregat W am Rotationskörper R anzuordnen, die die glatte Bogenauflage auf die Mantelfläche M bei Bogenübernahme unterstützen. Bei der Bogenübernahme von einem vorgeordneten Zylinder oder einer Trommel ist es vorteilhaft, zur Fixierung der Bogenvorderkanten auf dem Rotationskörper R pneumatische Bogenführungsmittel, insbesondere Blasluftrakel, peripher im Übernahmebereich anzuordnen, die mit einem pneumatisch erzeugten Liniendruck die Bogenvorderkanten auf die Mantelfläche M "aufbügeln", bevor sie von Vorderkantengreifern oder anderen Mitteln FV zur Fixierung der Bogen B erfasst werden.

Zusätzlich oder alternativ können die Bogen B in druckfreien Bereichen und/ oder in den Seitenkantenbereichen mittels mechanischer Bogenführungsmittel, insbesondere Leitbügel oder Leitrollen, auf die Mantelfläche M aufgelegt werden.

Für eine glatte Bogenauflage besonders biegesteifer Bogen B, die zum Aufwölben auf der Mantelfläche M neigen, kann es - sofern dies die für die Bogeninspektions- oder Markierungseinrichtungen I, D freizuhaltenden Abtast- und/oder Markierungsbereiche A, K gestatten - zweckmäßig sein, zusätzliche (nicht dargestellte) pneumatische Bogenführungsmittel in der Nähe der Abtast-/Markierungsbereiche A, K anzuordnen, die die Bogen B zumindest beim Eintritt in den Abtastbereich A/ Markierungsbereich K oder auch nach Verlassen desselben auf der Mantelfläche M des Rotationskörpers R fixieren. Dazu sind Blasluftrakeln oder Luftpolsterführungen, die ihre Blasstrahlen radial auf die Bogen B richten und einen Linien- oder Flächendruck auf die Bogen B aufbringen, in Transportrichtung vor und nach dem Abtastbereich A/ Markierungsbereich K der Bogeninspektionseinrichtung I in geringem Abstand von der Mantelfläche M und vorzugsweise gegen die Transportrichtung geneigt angeordnet.

Die für eine ganzflächige Bogeninspektion hinderlichen peripheren Bogenführungsmittel können aufgrund der Bauweise des Rotationskörpers R vorteilhaft durch Mittel zur Bogenfixierung, die im Rotationskörper R integriert sind und auf den mittleren oder gesamten Bogenbereich wirken und auf der Bogenunterseite angreifen, ersetzbar.

Die glatte Bogenauflage auf der Mantelfläche M unterstützen beispielsweise Mittel, die die Bogen B mit Hilfe von Adhäsionskräften halten, wobei Klebestreifen oder unter den Gefrierpunkt eines auf die Kontaktfläche aufgebrachten Adhäsionsmittels kühlbare Peltierelemente innerhalb der Mantelfläche M angeordnet sein können.

Mit den einseitig an der Unterseite der Bogen B angreifenden Haltemitteln werden in besonders vorteilhafter Weise die Bogen B nicht partiell verdeckt und die Bogenhaltemittel ragen auch nicht über die Mantelflächenkontur hinaus, so dass insbesondere die Zugänglichkeit der Bogenrandzonen für die Bogeninspektion verbessert wird.

Ebenso sind mit Luftöffnungen durchsetzte Mantelflächenabschnitte, die mit Saugluft beaufschlagbar sind, zur ganzflächigen oder abschnittweisen Bogenfixierung ohne Beschränkung des Abtastbereiches A und/oder Markierungsbereiches K geeignet. Formatabhängig zuschaltbare Saugluftflächenabschnitte in der Mantelfläche M verbessern den Wirkungsgrad der Saugluftführung und können ggf. formatumstellbare Mittel FH zur Bogenfixierung ersetzen.

Es ist auch möglich, den Rotationskörper R vollständig als Saugtrommel auszubilden.

Das Problem des Bogenabspreizens besonders dicker oder biegesteifer Bedruckstoffe kann in dem Bogenführungswerk IW mittels zusätzlicher Mittel FH zur Fixierung der Bogenhinterkantenbereiche, insbesondere Hinterkantengreifer (Fig. 1) oder Hinterkantensauger (Fig. 2) gelöst werden. Die Formatverstellbarkeit der Mittel FH zur Fixierung der Bogenhinterkantenbereiche, die die Voraussetzung bildet für deren Anwendung, kann analog zu Speichertrommeln in Wendeeinrichtungen bei Rotationskörpern R in Leichtbauweise auf bekannte Weise gelöst werden und erfordert keine aufwendigen konstruktiven Maßnahmen. Zur Formatverstellung sind beispielsweise in Umfangsrichtung relativ zueinander verstellbare kammförmig ineinander greifende Mantelflächensegmente oder einander überlappende Mantelbleche geeignet, wobei das jeweils verstellbare Mantelsegment gleichzeitig die Mittel FH zur Fixierung der Hinterkantenbereiche aufnimmt.

Die Formatverstellung ist in bekannter Weise automatisierbar. Dazu sind Drehwinkelgeber G an der Schwenkachse der Mittel FH zur Fixierung der Bogenhinterkanten (z.B. Hinterkantengreifer oder-sauger) angeordnet, die deren formatabhängige Drehwinkelposition erfassen und an eine Maschinensteuerung S ausgeben, die im Zusammenwirken mit bekannten Stellmitteln für die Formatumstellung das automatische Schwenken der Mantelflächensegmente und Mittel FH in die richtige Drehwinkelposition bewirkt. Auch eine Bogenstraffung während des Bogentransportes durch das Bogenführungswerk IW ist durch eine Bewegung der Mittel FH zur Fixierung der Bogenhinterkanten entgegen der Transportrichtung möglich. Formatfernverstellbare Speichertrommeln sind bekannt und werden daher nicht näher beschrieben.

Oberhalb des Rotationskörpers R ist die Bogeninspektionseinrichtung I an einer (nicht dargestellten) schwingungsgedämpften Halterung gestellfest oder schwenkbar angeordnet, die zweckmäßig zur Abschirmung von Umgebungseinflüssen von einem den weiteren Druck-, Lack- oder Trockentürmen angepassten Gehäuse umgeben ist. Da weder Farbwerks- oder Druckwerkszylinder oder Trocknereinbauten den verfügbaren Raum oberhalb des Rotationskörpers R einschränken, ist für jeden Anwendungsfall die optimale Anordnung und Ausrichtung der Bogeninspektionseinrichtung I realisierbar und es steht im Prinzip der gesamte Mantelflächenabschnitt zwischen den Bogenübergabebereichen vor und nach dem Bogenführungswerk IW für die optische Abtastung der Bogenoberfläche zur Verfügung. Die Bogeninspektionseinrichtung I ist optisch mittels fester Brennweite oder Autofokus auf einen Abtastbereich A auf der Mantelfläche M des Rotationskörpers R fokussiert.
Es ist ebenso möglich, die Bogeninspektionseinrichtung I oder bestimmte Teile davon an einem vor- oder nachgeordneten Werk W oder an der Bogenan- oder -auslage anzuordnen. So könnte es beispielsweise zweckmäßig sein, lediglich die Sensoren im Bogenführungswerk IW anzuordnen und die zugeordneten Signalverarbeitungs- und -übertragungseinheiten aus Anschlussgründen oder zur Kopplung mit weiteren Sensoren einem anderen Werk W zuzuordnen. Bei großen Formatbreiten könnten optische Gründe einen größeren Beobachtungsabstand erfordern, so dass die Bogeninspektionseinrichtung I an einem vor- oder nachgeordneten Werk W angeordnet wird und auf den Abtastbereich A des bogenführenden Rotationskörpers R im Bogenführungswerk IW gerichtet ist. Unabhängig von der konkreten Anordnung der Bogeninspektionseinrichtung I oder weiterer Einrichtungen erfüllt das Bogenführungswerk IW seine erfindungsgemäße Funktion der exakten Bogenführung, die die Voraussetzung für eine qualitativ hochwertige Qualitätskontrolle des Druckprozesses bildet.

Die Leistungsfähigkeit der Bogeninspektionseinrichtung I wird durch die Anordnung von Beleuchtungsmitteln L (Flächen- oder Linienstrahler mit homogener Leuchtdichte) im Bogenführungswerk IW verbessert, die unter bestimmten Winkeln zur Bogeninspektionseinrichtung I ebenfalls auf den Abtastbereich A gerichtet sind.
Insbesondere bei Anordnung von einfach großen Zylindern bzw. Trommeln anstelle eines doppelt großen Rotationskörpers R und durch die Anordnung einer weiteren Bogeninspektionseinrichtung I, die im Bogenübergabebereich zwischen den Zylindern/Trommeln auf die Bogenunterseite gerichtet ist oder durch eine zweite Bogeninspektionseinrichtung I unterhalb des /der Rotationskörper(s) R, die auf den Übergabebereich vor oder nach dem Bogenführungswerk IW gerichtet ist, wird die Inspektion beider Bogenseiten beim Schön- und Widerdruck in einem einzigen Bogenführungswerk IW ermöglicht. Es ist ebenso die Anordnung von Bogenführungswerken IW vor und nach einer Wendeeinrichtung für eine beiderseitige Bogenkontrolle möglich.

Unter einer Bogeninspektionseinrichtung I werden
- eine Bogeninspektionseinrichtung,
- eine Farbmesseinrichtung,
- eine Kombination von Bogeninspektions- und Farbmesseinrichtung,
- oder bestimmte Funktionseinheiten beider Einrichtungen, wie Bildsensoren, subsumiert.
   Eine Bogeninspektionseinrichtung I erfasst mittels einer oder mehrerer Zeilenkameras oder Flächenkameras die Oberfläche der Bogen B bzw. die Druckbilder zyklisch.
   Eine Farbmesseinrichtung erfasst die Druckbilder bzw. Messfelder zyklisch und wertet sie spektral oder densitometrisch aus. Beide Einrichtungen geben die erfassten Druckqualitätsdaten an die Maschinensteuerung S zur Weiterverarbeitung (Signale, Korrekturmaßnahmen ...) aus.

Im Bogenführungswerk IW kann zur Markierung von Bogen B, welche beispielsweise von der Bogeninspektionseinrichtung I als fehlerhaft erkannt wurden, oder zum Eindruck personalisierter Daten eine Inline- Markierungseinrichtung D, z.B. eine Druckeinrichtung mit einem oder mehreren Inkjet-Druckköpfen vorgesehen sein. Da eine Inkjet- Druckeinrichtung ebenfalls eine exakte Bogenführung benötigt, ist es zweckmäßig, auch diese im Bogenführungswerk IW anzuordnen. Die Markierungseinrichtung D ist peripher am Rotationskörper R angeordnet und bringt innerhalb eines Mantelflächenabschnittes (Markierungsbereich K), der in Transportrichtung dem Abtastbereich A folgt, druckqualitätsabhängige Markierungen (z.B. Makulaturbogenmarkierungen) auf die Bogen B in den Druckrandzonen auf. Die Bogenkennzeichnung z.B. mit Barcodes oder Matrixcodes ist ebenfalls möglich.
Die Markierungseinrichtung D steht mit einer Maschinensteuerung S in Funktionsverbindung und ist zur Druckqualitätskontrolle mit der Bogeninspektionseinrichtung I oder einer anderen Bogenkontrolleinrichtung gekoppelt.
Beim Eindruck von Personalisierungsdaten (z.B. Adressen, Namen) ist die Markierungseinrichtung D als Eindruckwerk ausgebildet und ist an beliebiger Stelle entlang des Bogenführungsweges am Rotationskörper R positionierbar.

Es kann vorgesehen sein, dass das Bogenführungswerk IW als Eindruckwerk oder Bogenkennzeichnungswerk fungiert, welches nur eine oder mehrere Druckeinrichtung(en) D enthält.

Aufgrund der besonderen Ausbildung des Bogenführungswerkes IW als separates Aggregat besteht hinsichtlich der Anordnung und Anzahl der darin angeordneten Bogeninspektionseinrichtungen I und/oder Markierungseinrichtungen D eine weitaus größere Flexibilität als in den weiteren Aggregaten W.

Sofern das Bogenführungswerk IW nicht unmittelbar nach der Bogenanlage angeordnet ist, weist das Bogenführungswerk IW zusätzlich analog zu den Druck-, Lack- oder Trockenwerken W eine Bogenübergabeeinrichtung UE auf, die insbesondere eine dem Rotationskörper R vorgeordnete Übergabetrommel oder ein Transferzylinder analog zur Konfiguration der anderen Aggregate W sein kann. Im Falle einer Anordnung mehrerer Rotationskörper R mit Bogenabtastung im Bogenführungswerk IW kann eine separate Bogenübergabeeinrichtung UE möglicherweise entfallen, indem einer der Rotationskörper R eine Doppelfunktion Bogenabtastung/Bogenübergabe übernimmt.

Die von einem vorgeordneten Aggregat W (Bogenanlage, Druck-, Lack- oder Trockenwerk) übernommenen Bogen B werden zunächst von den Mitteln FV zur Fixierung der Bogenvorderkantenbereiche erfasst. Das vollflächige glatte Auflegen biegesteifer Bogen B auf die Mantelfläche M kann durch zusätzliche, im Übernahmebereich angeordnete mechanische und/ oder pneumatische Bogenführungsmittel unterstützt werden, die das Abspreizen der Vorderkanten der Bogen B vom Mantel M verhindern und ein exaktes Erfassen der Bogenvorderkanten durch die Mittel FV gewährleisten.

Nach vollständiger Bogenübernahme auf die zylindrische Mantelfläche M des Rotationskörpers R und Fixierung der Bogenvorderkante mit den Mitteln FV werden von den Mitteln die mittleren Bogenabschnitte und/ oder von den Mitteln FH die hinteren Bogenbereiche auf der Mantelfläche M fixiert. Saugluftflächen oder hydroadhäsive Kühlflächen oder analog wirkende Haltemittel, die innerhalb der Mantelfläche M angeordnet sind und auf die Bogenunterseiten wirken, erzielen eine exakte Bogenauflage während des Durchlaufens des Abtastbereiches A ohne dass sie die Bogenabtastungs- oder Markierungsbereiche A, K einschränken.

Die vollflächig auf der Mantelfläche M oder zumindest im Abtastbereich A auf der Mantelfläche M fixierten Bogen B durchlaufen den Abtastbereich A der Inline- Bogeninspektionseinrichtung I zur Kontrolle der Druckqualität, wobei die bedruckte Oberfläche der Bogen B optisch zeilenweise oder rasterförmig abgetastet wird. Der Abtastbereich A wird dabei durch Leuchtmittel L erhellt.

Die Bilddaten der Bogeninspektionseinrichtung I werden in einer Bildauswerteeinrichtung, die der Maschinensteuerung S zugeordnet ist, verarbeitet und mit Sollbilddaten verglichen. Bei Überschreitung eines zulässigen Toleranzbereiches wird ein entsprechendes Signal an die Maschinensteuerung S zur Einleitung der dafür vorgesehenen Störungsbeseitigungsmaßnahmen ausgegeben. Dazu kann die Aktivierung einer Märkierungseinrichtung D gehören, die mittels Inkjet- Druckes beispielsweise auf einer Bogenrandzone im Markierungsbereich K eine Makulaturbogenkennzeichnung aufbringt, die von einer nachgeordneten weiteren Bogeninspektionseinrichtung zur Ausschleusung der Makulaturbogen genutzt werden kann.
Befindet sich eine Farbmesseinrichtung im Bogenführungswerk IW, wird von ihr über die Maschinensteuerung S auf bekannte Weise die Farb- oder Feuchtmittelführung der vorgeordneten Druckwerke W gesteuert. Eine Kennzeichnung nicht qualitätsgerechter Bogen B kann dabei ebenfalls erfolgen. Farbqualitätsgeminderte Bogen können wiederum über eine nachgeordnete Bogenschleuse aus dem Druckprozess entfernt werden.

Mit einem oder mehreren separaten Bogenführungswerken IW in einer Druckmaschine sind aufgrund der vollständigen Bogenfixierung auf der Mantelfläche M optimale und konstante Verhältnisse für eine Druckqualitätskontrolle oder auch Bogenkennzeichnung über die gesamte Bogenlänge erzielbar, die in Druck-, Lack- oder Trockenwerken W aufgrund der Bauraumbegrenzung und konstruktiven Einschränkungen bzgl. des bogenführenden Zylinders nicht erreichbar sind.

**Aufstellung der verwendeten Bezugszeichen**

| | |
|---|---|
| A | Abtastbereich |
| B | Bogen |
| D | Druckeinrichtung, Markierungseinrichtung |
| FH | Mittel zur Fixierung der Bogen im Bereich der Bogenhinterkante |
| FV | Mittel zur Fixierung der Bogen im Bereich der Bogenvorderkante |
| G | Drehwinkelgeber |
| I | Bogeninspektionseinrichtung |
| IW | Bogenführungswerk |
| K | Markierungsbereich |
| L | Beleuchtungsmittel |
| M | Mantelfläche |
| R | Rotationskörper |
| S | Maschinensteuerung |
| UE | Bogenübergabeeinrichtung |
| W | Druck-, Lack- und/oder Trockenwerk, Werk, Aggregat |

## Patentansprüche

1. Bogenrotationsdruckmaschine in Aggregat- und Reihenbauweise mit
- einer Bogenanlage, nachgeordneten weiteren Aggregaten, welche Druck-, Lack- oder Trockenwerke (W) sind, und einer Bogenauslage,
- mindestens einem als separates Aggregat ausgebildeten Bogenführungswerk (IW),
- mindestens einer Inline- Bogeninspektionseinrichtung (I) zur Abtastung der Oberflächen von Bogen (B) innerhalb eines Abtastbereiches (A) oder mindestens einer Markierungseinrichtung (D) zur Aufbringung von Kennzeichnungen auf die Bogen (B) innerhalb eines Markierungsbereiches (K),
**dadurch gekennzeichnet, dass**
- das Bogenführungswerk (IW) in seinem bogenführenden Teil den Abmessungen und der Anschlusskonfiguration der übrigen Druck-, Lack- oder Trockenwerke (W) entspricht, so dass es jedem beliebigen Druckmaschinenaggregat (W) als separates Modul vor- oder nachgeordnet sein kann,
- das Bogenführungswerk (IW) einen bogenführenden Rotationskörper (R) mit zylindrischer Mantelfläche (M) enthält, wobei der Abtastbereich (A) oder der Markierungsbereich (K) sich auf der Mantelfläche (M) befinden, und
- der Rotationskörper (R) Mittel (FV, FH) zum Fixieren der Bogen (B) auf seiner Mantelfläche (M) im Bereich der Bogenvorderkanten und zumindest in einem weiteren Bereich aufweist.

2. Bogenrotationsdruckmaschine nach Anspruch 1, **dadurch gekennzeichnet, dass** mehrere Rotationskörper (R) im Bogenführungswerk (IW) angeordnet sind.

3. Bogenrotationsdruckmaschine nach Anspruch 1, **dadurch gekennzeichnet, dass** das Bogenführungswerk (IW) zusätzlich eine Bogenübergabeeinrichtung (UE) aufweist.

4. Bogenrotationsdruckmaschine nach Anspruch 1, **dadurch gekennzeichnet, dass** die Bogeninspektionseinrichtung (I) oder Teile davon im Bogenführungswerk (IW) angeordnet oder einem vor- oder nachgeordneten Druck-, Lack- oder Trockenwerk (W) zugeordnet ist/sind.

5. Bogenrotationsdruckmaschine nach Anspruch 1, **dadurch gekennzeichnet, dass** bei einer Schön- und Widerdruckmaschine zur Inspektion beider Bogenseiten jeweils ein Bogenführungswerk (IW) vor und nach einer Wendeeinrichtung angeordnet ist oder dass in einem Bogenführungswerk (IW) nach der Wendeeinrichtung beide Bogenseiten inspizierbar bzw. messbar sind.

6. Bogenrotationsdruckmaschine nach Anspruch 1, **dadurch gekennzeichnet, dass** der Rotationskörper (R) des Bogenführungswerkes (IW) Mittel zum Fixieren der Bogen (B) im mittleren oder gesamten Bogenbereich aufweist.

7. Bogenrotationsdruckmaschine nach Anspruch 1, **dadurch gekennzeichnet, dass** der Rotationskörper (R) des Bogenführungswerkes (IW) Mittel (FH) zum Fixieren der Bogen (B) im Bereich der Bogenhinterkanten aufweist.

8. Bogenrotationsdruckmaschine nach Anspruch 7, **dadurch gekennzeichnet, dass** die Mittel (FH) zur Fixierung der Bogen (B) im Bereich der Bogenhinterkanten in Abhängigkeit von der Bogenformatlänge in Umfangsrichtung des Rotationskörpers (R) verstellbar sind.

9. Bogenrotationsdruckmaschine nach Anspruch 8, **dadurch gekennzeichnet, dass** die Positionen der Mittel (FH) zur Fixierung der Bogen (B) im Bereich der Bogenhinterkanten durch Drehwinkelgeber (G) im Bogenführungswerk (IW) erfassbar sind, die mit einer Maschinensteuerung (S) zusammenwirken.

10. Bogenrotationsdruckmaschine nach Anspruch 1 oder 2, **dadurch gekennzeichnet, dass** der Rotationskörper (R) einen einfach großen Durchmesser aufweist.

11. Bogenrotationsdruckmaschine nach Anspruch 1, **dadurch gekennzeichnet, dass** der Rotationskörper (R) einen mehrfach großen Durchmesser aufweist, wobei die Mittel (FV, FH) zur Fixierung der Bogen (B) mehrfach in gleichem Abstand entlang des Umfanges der Mantelfläche (M) angeordnet sind.

12. Bogenrotationsdruckmaschine nach Anspruch 1 oder 7, **dadurch gekennzeichnet, dass** die Mittel (FV, FH) zur Fixierung der Bogen (B) im Vorder- und Hinterkantenbereich die Bogen (B) mechanisch klemmen.

13. Bogenrotationsdruckmaschine nach Anspruch 1 oder 7, **dadurch gekennzeichnet, dass** die Mittel (FV, FH) die Bogen (B) mittels Unterdruck halten.

14. Bogenrotationsdruckmaschine nach Anspruch 6, **dadurch gekennzeichnet, dass** die Mittel die Bogen (B) mittels Unterdruck halten.

15. Bogenrotationsdruckmaschine nach Anspruch 1 oder 14, **dadurch gekennzeichnet, dass** der Rotationskörper (R) eine Saugtrommel ist, welche die Bogen (B) mittels Unterdruck ganzflächig auf der Mantelfläche (M) fixiert.

16. Bogenrotationsdruckmaschine nach Anspruch 1, 6 oder 7, **dadurch gekennzeichnet, dass** die Mittel (FV, FH) die Bogen (B) adhäsiv halten.

17. Bogenrotationsdruckmaschine nach Anspruch 1, **dadurch gekennzeichnet, dass** die Bogen (B) im Abtastbereich (A) und/oder Markierungsbereich (K) auf der Mantelfläche (M) fixierbar sind.

18. Bogenrotationsdruckmaschine nach Anspruch 1, **dadurch gekennzeichnet, dass** das Bogenführungswerk (IW) als Eindruck- oder Bogenkennzeichnungswerk ausgebildet ist und dazu eine Druckeinrichtung (D) aufweist.

## Claims

1. Rotary sheet printing machine in unit and series mode of construction, comprising
- a sheet feed, further units which are downstream and are printing, lacquering or drying mechanisms (W), and a sheet delivery,
- at least one sheet guide mechanism (IW) constructed as a separate unit,
- at least one in-line sheet inspection device (I) for scanning the surfaces of sheets (B) within a scanning region (A) or at least one marking device (D) for the application of identifications to the sheet (B) within a marking region (K),
**characterised in that**
- the sheet guide mechanism (IW) corresponds in its sheet-guiding part with the dimensions and connecting configuration of the remaining printing, lacquering or drying mechanisms (W) so that it can be arranged as a separate module upstream or downstream of any desired printing machine unit (W),
- the sheet guide mechanism (IW) includes a sheet-guiding rotary body (R) with a cylindrical circumferential surface (M), wherein the scanning region (A) or the marking region (K) is disposed on the circumferential surface (M), and
- the rotary body (R) comprises means (FV, FH) for fixing the sheets (B) on its circumferential surface (M) in the region of the sheet front edges and at least in a further region.

2. Rotary sheet printing machine according to claim 1, **characterised in that** a plurality of rotary bodies (R) is arranged in the sheet guide mechanism (IW).

3. Rotary sheet printing machine according to claim 1, **characterised in that** the sheet guide mechanism (IW) additionally comprises a sheet transfer device (UE).

4. Rotary sheet printing machine according to claim 1, **characterised in that** the sheet inspection device (I) or parts thereof is or are arranged in the sheet guide mechanism (IW) or is or are associated with an upstream or downstream printing, lacquering or drying mechanism (W).

5. Rotary sheet printing machine according to claim 1, **characterised in that** in the case of perfecting printing machine a respective sheet guide mechansim (IW) is, for inspection of both sheet sides, arranged in front of and behind a turning device or that both sheet sides can be inspected or measured in a sheet guide mechanism (IW) after the turning device.

6. Rotary sheet printing machine according to claim 1, **characterised in that** the rotary body (R) of the sheet guide mechanism (IW) comprises means for fixing the sheets (B) in the middle or entire sheet region.

7. Rotary sheet printing machine according to claim 1, **characterised in that** the rotary body (R) of the sheet guide mechanism (IW) comprises means (FH) for fixing the sheets (B) in the region of the sheet rear edges.

8. Rotary sheet printing machine according to claim 7, **characterised in that** the means (FH) for fixing the sheets (B) in the region of the sheet rear edges are adjustable in circumferential direction of the rotary body (R) in dependence on the sheet format length.

9. Rotary sheet printing machine according to claim 8, **characterised in that** the positions of the means (FH) for fixing the sheets (B) in the region of the sheet rear edges are detectable by rotational angle transmitters, which co-operate with a machine control (S), in the sheet guide mechanism (IW).

10. Rotary sheet printing machine according to claim 1 or 2, **characterised in that** the rotary body (R) has a single-size diameter.

11. Rotary sheet printing machine according to claim 1, **characterised in that** the rotary body (R) has a multi-size diameter, wherein the means (FV, FH) for fixing the sheets (B) are arranged a plurality of times at the same spacing along the circumference of the circumferential surface (M).

12. Rotary sheet printing machine according to claim 1 or 7, **characterised in that** the means (FV, FH) for fixing the sheets (B) in the front and rear edge region mechanically clamp the sheets (B).

13. Rotary sheet printing machine according to claim 1 or 7, **characterised in that** the means (FV, FH) hold the sheets (B) by way of sub-atmospheric pressure.

14. Rotary sheet printing machine according to claim 6, **characterised in that** the means hold the sheets (B) by way of sub-atmospheric pressure.

15. Rotary sheet printing machine according to claim 1 or 14, **characterised in that** the rotary body (R) is a suction drum which fixes the sheets (B) by way of sub-atmospheric pressure over the whole area on the circumferential surface (M).

16. Rotary sheet printing machine according to claim 1, 6 or 7, **characterised in that** the means (FV, FH) hold the sheets (B) adhesively.

17. Rotary sheet printing machine according to claim 1, **characterised in that** the sheets (B) are fixable in the scanning region (A) and/or the marking region (K) on the circumferential surface (M).

18. Rotary sheet printing machine according to claim 1, **characterised in that** the sheet guide mechanism (IW) is constructed as an imprinting or sheet recognition mechanism and for that purpose comprises a printing device (D).

## Revendications

1. Presse rotative d'impression sur feuilles à structure en groupe et série comportant :
- différents groupes tels que des groupes d'impression de vernissage ou de séchage (W) en aval à une entrée de feuilles et une sortie de feuilles,
- au moins un groupe de guidage de feuilles (IW) réalisé comme groupe séparé,
- au moins une installation d'inspection de feuilles en ligne (I) pour détecter la surface des feuilles (B) dans une plage de détection (A) ou, au moins, une installation de marquage (D) pour appliquer des références sur les feuilles (B) dans une zone de marquage (K),
presse **caractérisée en ce que**
le groupe de guidage de feuilles (IW) dans sa partie de guidage de feuilles correspond par ses dimensions et la configuration de branchement aux autres groupes d'impression de vernissage ou de séchage (W) de sorte qu'il peut être installé en amont ou en aval de n'importe quel groupe de machine d'impression (W) comme module séparé,
- le groupe de guidage de feuilles (IW) comporte un organe rotatif (R) dentaire de guidage de feuilles avec une surface enveloppe (M) cylindrique, la zone de détection (A) ou la zone de marquage (K) se trouvant sur la surface enveloppe (M), et
- l'organe rotatif (R) comporte des moyens (FV, FH) pour fixer les feuilles (B) sur sa surface enveloppe (M) dans la zone de l'arête avant de la feuille et au moins dans une autre zone.

2. Presse rotative d'impression sur feuilles, selon la revendication 1,
**caractérisée par**
plusieurs organes rotatifs (R) dans le groupe de guidage de feuilles (IW).

3. Presse rotative d'impression sur feuilles, selon la revendication 1,
**caractérisée en ce que**
le groupe de guidage (IW) comporte en plus une installation de transfert de feuilles (UE).

4. Presse rotative d'impression sur feuilles, selon la revendication 1,
**caractérisée en ce que**
l'installation d'inspection de feuilles (I) ou une partie de celle-ci se trouve dans le groupe de guidage de feuilles (IW) ou sont associées à un groupe d'impression de vernissage ou de séchage (W) en amont ou en aval.

5. Presse rotative d'impression sur feuilles, selon la revendication 1,
**caractérisée en ce que**
dans une machine d'impression au verso et recto, pour inspecter les deux côtés d'une feuille, il est prévu respectivement un groupe de guidage de feuilles (IW) en amont et en aval d'une installation de retournement et **en ce que** dans le groupe de guidage de feuilles (IW) après l'installation de retournement, les deux côtés de la feuille peuvent être inspectés ou mesurés.

6. Presse rotative d'impression sur feuilles, selon la revendication 1,
**caractérisée en ce que**
l'organe rotatif (R) du groupe de guidage de feuilles (IW) comporte des moyens pour fixer la feuille (B) dans la zone médiane ou dans toute la zone de la feuille.

7. Presse rotative d'impression sur feuilles, selon la revendication 1,
**caractérisée en ce que**
l'organe rotatif (R) du groupe de guidage de feuilles (IW) comporte des moyens (FH) pour fixer la feuille (B) dans la zone du bord arrière de la feuille.

8. Presse rotative d'impression sur feuilles, selon la revendication 7,
**caractérisée en ce que**
les moyens (FH) pour fixer la feuille (B) dans la zone du bord arrière de la feuille sont réglables en fonction de la longueur du format de feuille dans la direction périphérique de l'organe rotatif (R).

9. Presse rotative d'impression sur feuilles, selon la revendication 8,
**caractérisée en ce que**
les positions des moyens (FH) pour fixer la feuille (B) dans la zone du bord arrière de la feuille se détecte par des capteurs d'angles de rotation (G) dans le groupe de guidage de feuilles (IW) et qui coopèrent avec une commande de machine (S).

10. Presse rotative d'impression sur feuilles, selon la revendication 1 ou 2,
**caractérisée en ce que**
l'organe rotatif (R) a un diamètre de taille simple.

11. Presse rotative d'impression sur feuilles, selon la revendication 1,
**caractérisée en ce que**
l'organe rotatif (R) a un diamètre de taille multiple et les moyens (FV, FH) pour fixer la feuille (B) sont prévus de manière équidistante le long de la périphérie de la surface enveloppe (M).

12. Presse rotative d'impression sur feuilles, selon la revendication 1 ou 7,
**caractérisée en ce que**
les moyens (FV, FH) pour fixer la feuille (B) passent mécaniquement la zone du bord avant et du bord arrière des feuilles (B).

13. Presse rotative d'impression sur feuilles, selon la revendication 1 ou 7,
**caractérisée en ce que**
les moyens (FV, FH) tiennent les feuilles (B) par dépression.

14. Presse rotative d'impression sur feuilles, selon la revendication 6,
**caractérisée en ce que**
les moyens tiennent les feuilles (B) par dépression.

15. Presse rotative d'impression sur feuilles, selon la revendication 1 ou 14,
**caractérisée en ce que**
l'organe rotatif (R) est un tambour à dépression qui fixe les feuilles (B) par dépression sur toute la surface enveloppe (M).

16. Presse rotative d'impression sur feuilles, selon les revendications 1 à 6 ou 7,
**caractérisée en ce que**
les moyens (FV, FH) tiennent les feuilles (B) par adhérence.

17. Presse rotative d'impression sur feuilles, selon la revendication 1,
**caractérisée en ce que**
les feuilles (B) sont fixées dans la zone de détection (A) et/ou dans la zone de marquage (K) sur la surface enveloppe (M).

18. Presse rotative d'impression sur feuilles, selon la revendication 1,
**caractérisée en ce que**
le groupe de guidage de feuilles (IW) est réalisé comme groupe de référence pour une impression ou une faille et ayant une installation d'impression (D) à cet effet.
